# EUROPÄISCHE PATENTSCHRIFT

(11) **EP 2 141 691 B1**
(45) Veröffentlichungstag und Bekanntmachung des Hinweises auf die Patenterteilung: **15.09.2010**
(21) Anmeldenummer: 08012021.5
(22) Anmeldetag: 03.07.2008
(51) Int. Cl.: G10K 11/175, H04R 7/04

(54) **Adaptive Rauscherzeugungsvorrichtung**
Adaptable noise creation device
Dispositif adaptatif de production de bruit

(43) Veröffentlichungstag der Anmeldung: 06.01.2010
(73) Patentinhaber: Preform GmbH, 91555 Feuchtwangen (DE)
(72) Erfinder: Borgmann, Udo, 38106 Braunschweig (DE); Germann, Hans-Rudolf, 8185 Winkel (CH)
(74) Vertreter: Pfenning, Meinig & Partner GbR

(56) Entgegenhaltungen:
- EP-A- 0 083 718
- EP-A- 0 335 153
- WO-A-97/09842
- JP-A- 4 113 946
- JP-A- 2005 280 546
- US-A- 4 098 370
- US-A- 5 692 053
- US-A- 5 748 748
- US-A- 5 781 640
- US-A1- 2008 144 850

## Beschreibung

Die vorliegende Erfindung betrifft eine akustische, adaptive Rauscherzeugungsvorrichtung, die dazu geeignet ist, in akustisch schwierigen Umgebungen die Konzentrationsfähigkeit von Menschen zu erhöhen.

Flächenlautsprecher sind als solche seit langem, beispielsweise aus der DE 484 872 bekannt. Bei einem Flächenlautsprecher wird eine nach dem elektrodynamischen Prinzip funktionierende Schwingspule eingesetzt, die unmittelbar auf eine Fläche - an sich zunächst beliebiger Größe und Dicke und aus einem gewählten Material bestehend - gesetzt und dort mechanisch fixiert ist. Wird die Schwingspule von einem Schallgeber elektrisch angeregt, so werden ihre Schwingungen auf die als Membran wirkende Fläche übertragen und damit diese selbst als schallabstrahlende Fläche benutzt. Für einen elektroakustischen Wandler dieser Gattung wären an sich eine Vielzahl von Verwendungsmöglichkeiten gegeben. Wenn er sich bis heute, abgesehen von wenigen Ausnahmen, dennoch nicht in größerem Umfang durchgesetzt hat, ist das auf seine elektroakustischen Eigenschaften, insbesondere seine Übertragungsfunktion zurückzuführen.

Funktionsbestimmend ist vor allem die schallabstrahlende Fläche mit ihren mechanischen Eigenschaften. Diese Fläche kann nur dann Töne oder Klänge übertragen, sofern sie mechanisch schwingt. Abgesehen von der Einspannung, d.h. der mechanischen Lagerung und dem Ort der Fixierung der Schwingspule auf ihr, ist eine vorzugsweise zu Biegeschwingungen angeregte plattenförmige Fläche in ihrem Schwingungsverhalten an sich bereits ein relativ komplexes Gebilde. Während man es bei einem handelsüblichen Lautsprecher nach dem elektrodynamischen Prinzip, wenn auch da nur mit Kompromissen, noch weitgehend in der Hand hat, die schallabstrahlende Membran im Hinblick auf ihre akustischen Eigenschaften zu optimieren, ist dies beim Flächenlautsprecher nicht ohne weiteres möglich. Illustriert sei diese Problematik an einem Beispiel: Soll die Glasfläche eines Schaufensters, auf die eine Schwingspule aufgesetzt ist, als Flächenlautsprecher eingesetzt werden, so liegen Material, Form und Abmessungen der schallabstrahlenden Fläche, auch ihre Einspannung im Wesentlichen fest. Der Frequenzgang des Flächenlautsprechers in diesem Beispiel ist damit im Wesentlichen vorbestimmt. Typischerweise bedingen die Eigenresonanzen der zur Schallabstrahlung ausgenutzten Fläche bei diesem Material und den Abmessungen des Schaufensters einen Frequenzgang, der - vereinfacht - durch eine überhöhte Wiedergabe im Bereich tiefer Töne und ferner durch eine Klirrneigung zu beschreiben ist, die auf den Einfluss von noch im Hörbereich liegenden Eigenresonanzen höherer Ordnung zurückzuführen ist. Entsprechende charakteristische Nichtlinearitäten treten auch bei anderen Materialien, wie Holz- oder Kunstwerkstoffen auf.

Wie z.B. aus US A 3,728,497, US A 3,636,281 oder US A 3,449,531 bekannt, wurden Anstrengungen unternommen, die bekannten Nachteile des Flächenlautsprechers mittels konstruktiver Maßnahmen zu beheben. Gewisse Verbesserungen konnten auf diese Weise erreicht werden, eine grundsätzliche Lösung, die dem Flächenlautsprecher ein breites Anwendungsspektrum erschlossen hätte, haben die bisher unternommenen Versuche aber noch nicht erbracht.

Weitere Rauscherzeugungsvorrichtungen sind aus US 2008/0144850 A1, US 5748748, US 4098370, EP 0 083 718 A1, US 5692053, JP 04113946, EP 0 335 153, US 5781640 sowie JP 2005280546 A bekannt.

Aus der Psychoakustik ist bekannt, dass es bei geistigen Arbeiten einen erhöhten Schwierigkeitsgrad darstellt, wenn die Arbeitsumgebung einen erhöhten Lärmpegel aufweist. Ein weiterer Aspekt ist die Arbeit in einem Raum mit mehreren eng nebeneinander sitzenden Menschen, wenn diese parallel Gespräche führen, wie es zum Beispiel in einem Call-Center auftritt. Hier ist es sehr störend, wenn die Stimmen des Nachbarn klar und deutlich zu verstehen sind. Ein ungewolltes Mithören fremder Gesprächsinhalte lenkt die eigene Konzentrationsfähigkeit bei geistigen Arbeiten stark ab. Wenn diese Stimmen lediglich undeutlich zu verstehen sind, dann steigert das durch die verbesserte geistige Konzentration die Arbeitsqualität.

Es ist daher Aufgabe der vorliegenden Erfindung, ein System bzw. eine Verdeckung bereitzustellen, das eine effektive Dämpfung von störendem Schall, insbesondere bei schwieriger und halliger Akustik, ermöglicht.

Diese Aufgabe wird mit den Merkmalen des Patentanspruchs 1 gelöst. Dabei stellen die abhängigen Ansprüche vorteilhafte Weiterbildungen dar.

Erfindungsgemäß wird somit eine adaptive Rauscherzeugungsvorrichtung in Form eines Flächenlautsprechers bereitgestellt, die mindestens einen auf einer durch Schwingungen anregbaren Trägerplatte angeordneten Aktuator umfasst, dessen ausgesendete Rauschsignale über mindestens eine mit dem Aktuator verbundene Steuer-/Regelvorrichtung einstellbar sind.

Zwischen der Steuer-/Regelvorrichtung und dem Aktuator ist dabei ein Verstärker zur Verstärkung der von der Steuer-/Regelvorrichtung kommenden Signale angeordnet.

Bezüglich der bevorzugten Ausführungsformen der Steuer-/Regelvorrichtung sind hierbei mehrere alternative Ausführungsformen denkbar. Zum einen ist es bevorzugt, wenn die Steuer-/Regelvorrichtung mindestens einen manuell verstellbaren Schalter umfasst. Somit kann auf Benutzerwunsch ein Rausch-Preset zugeschaltet werden, dessen Amplitude regellos verstellbar ist.

Ebenso ist es jedoch möglich, dass die Steuervorrichtung einen Rechner umfasst, in dessen Speicher unterschiedliche Rauschklang-Charakteristika, die über ein vorgegebenes Programm oder frei wählbar veränderbar sind, gespeichert sind.

Weiter bevorzugt ist es hierbei, wenn dem Rechner ein Mikrofon vorgeschaltet ist, das die vorherrschenden akustischen Signale aufzeichnet und an den Rechner weitergibt. Im Rechner findet eine Analyse dieser Signale statt, wobei in Abhängigkeit der Umgebungs-lautstärke das ausgehende Rauschsignal nach einem vorgegebenen Algorithmus anpassbar ist.

In einer ebenso bevorzugten Ausführungsform können die Rauschsignale aus einer Datenbank zur Verfügung gestellt werden. Diese Datenbank kann auch extern angeordnet sein, so dass eine Vielzahl von adaptiven Rauscherzeugungsvorrichtungen mittels einer Datenbank mit dem nötigen Signal versorgt werden kann. Die Rauschsignale werden dabei von der Datenbank an die Steuer-/Regeleinheit übermittelt.

In einer bevorzugten Ausführungsform ist die Steuer-/Regeleinheit über Funk oder über Infrarot ansteuerbar. Dabei ist die Steuer-/Regeleinheit mit einem Sender/Empfänger ausgestattet. Das Gegenstück, von dem die Steuersignale ausgehen, kann dabei eine Fernbedienung oder auch eine Datenbank oder ein Rechner sein.

Erfindungsgemäß ist die Trägerplatte mit einem akustischen Dämmmaterial verbunden. Somit findet zum einen eine passive Schalldämpfung statt, zum anderen kann dem vorhandenen Schall weiter aktiv durch den Aktuator entgegengewirkt werden. Insbesondere ist das akustische Dämmmaterial dabei ausgewählt aus Mineralwolle, Gipsschaum, Melaminharzschaum, PU-Schaum, Aluminiumschaum, Hanfwolle, Vliesstoffen und/oder Filzstoffen.

Weiter bevorzugt ist es, dass das akustische Dämmmaterial mit einem Bespannstoff bezogen ist der elektronisch anregbar ist, so dass ein Leuchten des Bespannstoffs eintritt, über die eine Beleuchtung des Bespannstoffes ermöglicht ist. Das Leuchten des Bespannstoffes kann dabei über das komplette Farbspektrum variiert werden. Insbesondere ist die Farbe des Leuchtens über eine zentrale Recheneinheit steuerbar, so dass gezielte Farben separat einstellbar sind oder aber eine kontinuierliche Veränderung über das komplette Farbspektrum möglich ist.

Die Trägerplatte nach der Erfindung ist als Wandplatte, Bodenplatte, Möbelplatte, Raumteiler, Schrankplatte und/oder Trennwand ausgebildet.

Die vorliegende Erfindung wird anhand der beigefügten Figuren näher erläutert, ohne die Erfindung auf die in den Figuren dargestellten Parameter und speziellen Ausführungsformen zu beschränken.

In Figur 1 ist eine adaptive optische Rauscherzeugungsvorrichtung 1 dargestellt, die aus einem durch Schwingung anregbaren Träger 2 sowie einem flächig mit dem Träger 2 verbundenen akustischen Dämmmaterial 9 besteht. Das Dämmmaterial 9 verfügt über bestimmte akustische Eigenschaften, wie beispielsweise schallabsorbierende Eigenschaften, die die Akustik in Räumen gestaltet, wobei durch Schallabsorption die Nachhallzeit eines Raumes herabgesetzt wird. Mittig im Träger 2 ist ein akustischer Aktuator 3 integriert.

Für einen Fachmann der technischen Akustik ist unmittelbar einleuchtend, dass u.a. die Eigenschaften des schallabstrahlenden Trägers 2, dessen Form, die Größe seiner Fläche, seine Dicke und vor allem auch seine mechanischen Eigenschaften, aber auch die Ausgestaltung des Aktuators 3 sowie dessen lokale Anordnung auf dem schallabstrahlenden Träger 2 die akustischen Eigenschaften des Flächenlautsprechers 1 bestimmen. Da z.B. völlig unterschiedliche Materialien für den schallabstrahlenden Träger 2 verwendet werden können, ergibt sich bereits aus der Materialauswahl eine Schwierigkeit. Denn davon hängt es ab, ob der Flächenlautsprecher 1, wie im Falle von Holzwerkstoffen, insbesondere im höheren Frequenzbereich oder andererseits, wie beispielsweise bei Glas, auch Kunststoffen im niederfrequenten Bereich eine große Dämpfung aufweist, im letzteren Fall hohe Frequenzanteile überhöht wiedergibt und damit zum Klirren neigt. Wegen dieser Problematik haben sich Flächenlautsprecher, obwohl die Prinzipien dafür längst bekannt sind, in einer Vielzahl von an sich möglichen Anwendungsfällen bisher nicht durchgesetzt, weil andere elektroaküstische Wandler bekannt sind, deren Frequenzgang einfacher korrigierbar ist.

Der Aktuator 3 steht dabei in Verbindung mit einem Audioverstärker 5, der seine Audiosignale, wie beispielsweise Rauschsignale, von einer Steuer- oder Regelvorrichtung 4 bezieht. Diese Steuervorrichtung kann beispielsweise über ein Speichermedium 10 verfügen, das beispielsweise ein CD-Player sein kann.

Die Besonderheit besteht hierin, dass das System adaptiv ausgeführt ist und je nach Unterschied des auf der auf diese schwingenden Platte 2 aufgebrachte Dämmmaterial 9 verschiedene Rauschsignale ausgibt, die die akustische Dämpfung der Platte berücksichtigt, um in jedem Falle ein gleiches Rauschsignal mit gleichem Charakter ausgeben zu können.

Die verschiedenen Rauschsignale können lokal am schwingenden Panel 2 z.B. über geeignete Schalter 4a umschaltbar sein, wobei stets unter Berücksichtigung und Korrektur der akustischen Dämpfungs-Eigenschaften des auf das Panel 2 aufgebrachten Materials 9 die gleiche Klangcharakteristik erzeugt werden kann oder für alle Ausführungsformen das gleiche subjektive Klangempfinden wahrnehmbar ist. Ebenso ist die Amplitude der akustischen Signale über die Schalter 4a einstellbar.

Weiter ist die Steuervorrichtung 4 beispielsweise über einen stationären USB-Anschluss 8 mit einer Recheneinheit oder einer Datenbank 6 verbunden, über die eine Steuerung der Steuereinheit 4 und/oder des Verstärkers 5 erfolgen kann. Ebenso ist eine Einspeisung von akustischen Signalen, wie beispielsweise Rauschsignalen, die in der Recheneinheit oder der Datenbank 6 gespeichert sein können, in die Steuervorrichtung 4 möglich. Die Steuervorrichtung 4 ist dabei bevorzugt ein Mikro-Controller.

Ebenso ist in Fig. 1 die Möglichkeit dargestellt, die Dämmplatte mit einem Bespannstoff 11 zu versehen. Dieser kann ggf. zum Leuchten angeregt werden, indem entsprechende Beleuchtungsquellen vorhanden sind.

In Figur 2 ist eine weitere bevorzugte Ausführungsform der akustischen adaptiven Rauscherzeugungsvorrichtung 1 dargestellt. Ebenso ist hier der Träger 2 mit einem akustischen Dämmmaterial 9 versehen und mit einem akustischen Aktuator 3 ausgestattet. Die Besonderheit der Ausführungsform gemäß Figur 2 ist zum einen darin zu sehen, dass ein Mikrofon 7 vorhanden ist, das die Umgebungs-Lautstärke erfasst, wobei das Mikrofon 7 mit einer Bewertungseinrichtung 4b in Verbindung steht, die beispielsweise eine elektronische Analyseeinheit, wie z.B. ein Computer, sein kann. Die Rechnereinheit 4b analysiert das Frequenzspektrum und/oder die Lautstärke der vom Mikrofon 7 erfassten Umgebungs-Akustik und wandelt die erfassten Informationen in Steuersignale für die Steuer- oder Regelvorrichtung 4 um. Somit können über die Rechnereinheit 4b und die Steuervorrichtung 4 die von dem Aktuator abzugebenden akustischen Signale hinsichtlich ihres Frequenzspektrums sowie ihrer Lautstärke aktiv in Abhängigkeit von der vom Mikrofon aufgezeichneten Umgebungs-Akustik gesteuert werden. Dabei erfolgt ebenso wie bereits in Figur 1 noch eine Verstärkung der vom Mikro-Controller 4 abgegebenen Signale über einen Verstärker 5. Eine weitere aktive Steuerung des Mikro-Controllers 4 ist dabei über einen externen Rechner 6 möglich, der beispielsweise bevorzugt mit dem Mikro-Controller 4 über ein Funknetz 8', 8" kommunizieren kann. Somit können beispielsweise die zu erzeugenden akustischen Signale, wie beispielsweise Rauschsignale, über Funk von der Rechner-Zentrale oder Datenbank 6 übertragen werden. Die von der Rechnereinheit 6 übertragenen akustischen Signale können dabei in einer auf der Rechnereinheit 6 gespeicherten Datenbank vorliegen. Ebenso ist es möglich, dass eine Erfassung oder Speicherung und Analyse der vom Mikrofon 7 und durch die Rechnereinheit 4b ausgewerteten erfassten akustischen Signale von der zentralen Rechnereinheit 6 erfolgen kann. Somit ist eine Protokollierung bzw. Speicherung des aktuellen oder auch eines gemittelten akustischen Profils des jeweiligen zu beschallenden Raumes möglich. Ebenso ist über die externe Rechnereinheit 6 die Möglichkeit gegeben, dass über Funk die lokal eingestellten Klangcharakteristika von zentraler Stelle überschrieben oder verändert werden können, beispielsweise hinsichtlich nicht belegter Arbeitsplätze oder einer Steuerung im Tag/Nacht-Rhythmus.

## Patentansprüche

1. Adaptive Rauscherzeugungsvorrichtung in Form eines Flächenlautsprechers (1) umfassend:
- eine durch Schwingungen anregbare Trägerplatte (2) mit einer ersten Seite und einer der ersten Seite gegenüberliegenden zweiten Seite,
- mindestens einen auf der ersten Seite angeordneten Aktuator (3),
- auf der zweiten Seite angeordnetes und flächig mit der Trägerplatte (2) verbundenes akustisches Dämmmaterial,
- mindestens eine mit dem Aktuator (3) verbundene Steuer-/Regelvorrichtung (4),
- mindestens einen zwischen der Steuer-/Regelvorrichtung (4) und dem Aktuator (3) angeordneten Verstärker (5),
wobei die auszusendenden Rauschsignale des Aktuators (3) über die Steuer-/Regelvorrichtung (4) einstellbar sind und wobei die Trägerplatte (2) eine Wandplatte, Deckenplatte, Bodenplatte, Möbelplatte, Raumteiler, Schrankplatte und/oder Trennwand ist.

2. Adaptive Rauscherzeügungsvorrichtung (1) nach Anspruch 1, **dadurch gekennzeichnet, dass** die Steuer-/Regelvorrichtung (4) durch einen Microcontroller ausgeführt ist.

3. Adaptive Rauscherzeugungsvorrichtung (1) nach Anspruch 1, **dadurch gekennzeichnet, dass** die Steuervorrichtung (4) mindestens einen manuell verstellbaren Schalter (4a) (Rausch-Preset) umfasst.

4. Adaptive Rauscherzeugungsvorrichtung (1) nach Anspruch 1, **dadurch gekennzeichnet, dass** die Steuervorrichtung (4) einen Rechner (4b) umfasst, in dessen Speicher unterschiedliche Rauschklang-Charakteristika, die über ein vorgegebenes Programm oder frei wählbar veränderbar sind, gespeichert sind.

5. Adaptive Rauscherzeugungsvorrichtung (1) nach Anspruch 1, **dadurch gekennzeichnet, dass** die Regelvorrichtung (4) einen Rechner (4b) und ein Mikrofon (7) umfasst und in Abhängigkeit der Umgebungslautstärke das ausgehende Rauschen nach einem vorgegebenen Algorithmus anpassbar ist.

6. Adaptive Rauscherzeugungsvorrichtung (1) nach einem der Ansprüche 1 bis 5, **dadurch gekennzeichnet, dass** die Rauschsignale aus einer Datenbank (6) zur Verfügung gestellt werden.

7. Adaptive Rauscherzeugungsvorrichtung (1) nach mindestens einem der vorhergehenden Ansprüche, **dadurch gekennzeichnet, dass** die Steuer-/Regel-einheit (4) über Funk (8, 8") ansteuerbar ist.

8. Adaptive Rauscherzeugungsvorrichtung (1) nach dem vorhergehenden Anspruch, **dadurch gekennzeichnet, dass** die Steuer-/Regeleinheit (4) mit einer Antenne (8') zum Senden und/oder Empfangen von Rauschsignalen und einer Antenne (8") zum Senden und/oder Empfangen von Rauschsignalen mit einer Rechnereinheit (4b) und/oder einer Datenbank (6) jeweils zu funktionellen Einheiten vereint sind, wobei jede dieser Gruppen über die Rechnereinheit (4b) und/oder die Datenbank (6) steuerbar ist.

9. Adaptive Rauscherzeugungsvorrichtung (1) nach mindestens einem der Ansprüche 1 bis 8, **dadurch gekennzeichnet, dass** das akustische Dämmmaterial (9) ausgewählt ist aus Mineralwolle, Gipsschaum, Melaminharzschaum, Aluminiumschaum, PU-Schaum, Hanfwolle, Vliesstoffen und/oder Filzstoffen.

10. Adaptive Rauscherzeugungsvorrichtung (1) nach mindestens einem der Ansprüche 1 bis 9, **dadurch gekennzeichnet, dass** das akustische Dämmmaterial (9) mit einem Bespannstoff (11) versehen ist und dieser Bespannstoff selbst zum Leuchten anregbar ist, so dass ein Leuchten des Bespannstoffes einstellbar ist.

11. Adaptive Rauscherzeugungsvorrichtung (1) nach Anspruch 10, **dadurch gekennzeichnet, dass** die Farbe des Leuchtens über eine zentralen Rechnereinheit steuerbar ist.

## Claims

1. Adaptive noise generating device in the form of a flat-panel loudspeaker (1) comprising:
- a carrier panel (2) excitable by vibrations and having a first side and a second side opposite the first side,
- at least one actuator (3) arranged on the first side,
- acoustic insulating material arranged on the second side and connected in a planar manner to the carrier panel (2),
- at least one control/regulating device (4) connected to the actuator (3),
- at least one amplifier (5) arranged between the control/regulating device (4) and the actuator (3),
the noise signals of the actuator (3) which are to be emitted being adjustable via the control/regulating device (4), and the carrier panel (2) being a wall panel, ceiling panel, floor panel, furniture panel, room divider, cabinet panel and/or partition wall.

2. Adaptive noise generating device (1) according to Claim 1, **characterised in that** the control/regulating device (4) is formed by a microcontroller.

3. Adaptive noise generating device (1) according to Claim 1, **characterised in that** the control device (4) comprises at least one manually adjustable switch (4a) (noise preset).

4. Adaptive noise generating device (1) according to Claim 1, **characterised in that** the control device (4) comprises a computer (4b), in the memory of which are stored different noise sound characteristics which can be altered via a preset program or freely selectably.

5. Adaptive noise generating device (1) according to Claim 1, **characterised in that** the regulating device (4) comprises a computer (4b) and a microphone (7), and the noise emitted is adaptable according to a preset algorithm, depending on the ambient loudness.

6. Adaptive noise generating device (1) according to one of Claims 1 to 5, **characterised in that** the noise signals are provided by a data base (6).

7. Adaptive noise generating device (1) according to at least one of the preceding claims, **characterised in that** the control/regulating unit (4) is controllable via radio (8', 8").

8. Adaptive noise generating device (1) according to the preceding claim, **characterised in that** the control/regulating unit (4) is united with a computer unit (4b) and/or a data base (6) by an antenna (8') for transmitting and/or receiving noise signals and an antenna (8") for transmitting and/or receiving noise signals, in each case to form functional units, each of these groups being controllable via the computer unit (4b) and/or the data base (6).

9. Adaptive noise generating device (1) according to at least one of Claims 1 to 8, **characterised in that** the acoustic insulating material (9) is selected from mineral wool, gypsum foam, melamine resin foam, aluminium foam, polyurethane foam, hemp wool, nonwoven fabrics and/or felt materials.

10. Adaptive noise generating device (1) according to at least one of Claims 1 to 9, **characterised in that** the acoustic insulating material (9) is provided with a covering material (11) and this covering material itself can be excited to illuminate, so that an illumination of the covering material is adjustable.

11. Adaptive noise generating device (1) according to Claim 10, **characterised in that** the colour of the illumination is controllable via a central computer unit.

## Revendications

1. Dispositif adaptatif de production de bruit sous la forme d'un baffle plan (1) comprenant :
- une plaque support excitable par des oscillations (2), avec une première face et une deuxième face opposée à la première,
- au moins un actionneur (3) disposé sur la première face,
- un matériau isolant acoustique disposé sur la deuxième face et relié en nappe à la plaque support (2),
- au moins un dispositif de commande/réglage (4) relié à l'actionneur (3),
- au moins un amplificateur (5) disposé entre le dispositif de commande/ réglage (4) et l'actionneur (3),
dans lequel les signaux de bruit à envoyer de l'actionneur (3) peuvent être ajustés au moyen du dispositif de commande/réglage (4) et dans lequel la plaque support (2) est un panneau mural, un panneau de plafond, une dalle de sol, un panneau de meuble, un mur d'allège, un panneau d'armoire et/ou une cloison.

2. Dispositif adaptatif de production de bruit (1) selon la revendication 1, **caractérisé en ce que** le dispositif de commande/réglage (4) est réalisé par un microcontrôleur.

3. Dispositif adaptatif de production de bruit (1) selon la revendication 1, **caractérisé en ce que** le dispositif de commande (4) comprend au moins un commutateur réglable manuellement (4a) (préréglage du bruit).

4. Dispositif adaptatif de production de bruit (1) selon la revendication 1, **caractérisé en ce que** le dispositif de commande (4) comprend un calculateur (4b) dans la mémoire duquel sont stockées différentes caractéristiques de tonalité du bruit qui peuvent être modifiées par le biais d'un programme prédéfini ou de manière librement choisie.

5. Dispositif adaptatif de production de bruit (1) selon la revendication 1, **caractérisé en ce que** le dispositif de réglage (4) comprend un calculateur (4b) et un microphone (7) et **en ce que** le bruit généré peut être adapté selon un algorithme prédéfini en fonction du niveau sonore ambiant.

6. Dispositif adaptatif de production de bruit (1) selon l'une des revendications 1 à 5, **caractérisé en ce que** les signaux de bruit sont fournis à partir d'une banque de données (6).

7. Dispositif adaptatif de production de bruit (1) selon l'une au moins des revendications précédentes, **caractérisé en ce que** le module de commande/réglage (4) peut être piloté par radio (8, 8").

8. Dispositif adaptatif de production de bruit (1) selon la revendication précédente, **caractérisé en ce que** le module de commande/ réglage (4) est regroupé avec une antenne (8') pour émettre et/ou recevoir des signaux de bruit et une antenne (8") pour émettre et/ou recevoir des signaux de bruit avec un module calculateur (4b) et/ou une banque de données (6), respectivement, afin de former des modules fonctionnels, chacun de ces groupes pouvant être commandé par le biais du module calculateur (4b) et/ou de la banque de données (6).

9. Dispositif adaptatif de production de bruit (1) selon l'une au moins des revendications 1 à 8, **caractérisé en ce que** le matériau isolant acoustique (9) est choisi parmi la laine minérale, la mousse de plâtre, la mousse de résine mélaminique, la mousse d'aluminium, la mousse de polyuréthane, la laine de chanvre, les nappes de fibres et/ou les isolants de type feutre.

10. Dispositif adaptatif de production de bruit (1) selon l'une au moins des revendications 1 à 9, **caractérisé en ce que** le matériau isolant acoustique (9) est doté d'un tissu décoratif (11) et **en ce que** ledit tissu décoratif peut lui-même être excité pour le rendre luminescent, de façon à pouvoir ajuster la luminescence du tissu décoratif.

11. Dispositif adaptatif de production de bruit (1) selon la revendication 10, **caractérisé en ce que** la couleur de la luminescence peut être commandée par un module calculateur central.
